# EUROPÄISCHE PATENTSCHRIFT

(11) **EP 1 048 775 B1**
(45) Veröffentlichungstag und Bekanntmachung des Hinweises auf die Patenterteilung: **23.04.2003**
(21) Anmeldenummer: 00106598.6
(22) Anmeldetag: 28.03.2000
(51) Int. Cl.: D06F 39/00, D06F 37/26, F21V 33/00

(54) **Stirnseitig beschickbare Trommelwaschmaschine mit einer Beleuchtungseinrichtung**
Front loaded washing machine with illuminating device
Machine à laver à chargement frontal avec dispositif lumineaux

(30) Priorität: 27.04.1999 DE 19919028
(43) Veröffentlichungstag der Anmeldung: 02.11.2000
(73) Patentinhaber: Miele & Cie. GmbH & Co., D-33332 Gütersloh (DE)
(72) Erfinder: Brüggemann, Stefan, 33611 Bielefeld (DE); Dahlmann, Udo, 33378 Rheda-Wiedenbrück (DE); Hass, Carsten, 33790 Halle (DE); Hornischer, Ulrich, 33330 Gütersloh (DE); Karweg, Volker, 33334 Gütersloh (DE); Kuka, Thorsten, 33330 Gütersloh (DE); Nieder, Antje, 33428 Harsewinkel (DE); Schalück, Mechthild, 33378 Rheda-Wiedenbrück (DE); Werthenbach, Burkhard, 48361 Beelen (DE)

(56) Entgegenhaltungen:
- DE-A- 3 843 385
- DE-A- 4 337 186
- DE-C- 4 426 074
- DE-U- 29 717 295

## Beschreibung

Die Erfindung betrifft eine stirnseitig beschickbare Trommelwaschmaschine mit einem Gehäuse, mit einer innerhalb eines Laugenbehälters drehbar angeordneten Trommel, wobei sich zwischen dem Gehäuse und dem Laugenbehälter um dessen Beschickungsöffnung eine Faltenbalgdichtung erstreckt, und mit einer Beleuchtungseinrichtung zum Beleuchten des Waschtrommel-Innenraums, bei der eine elektrische Lampe in einem sich durch die Wand der Faltenbalgdichtung erstreckenden Schutzhohlkörper angeordnet ist.

Eine solche Waschmaschine ist beispielsweise durch die DE 38 43 385 A1, durch die DE 41 26 966 A1 oder durch die DE 297 17 295 U1 bekannt. Dabei soll der Schutzhohlkörper die Lampe vor Feuchtigkeit schützen. Gleichzeitig muß ein Durchtritt der Waschflüssigkeit vom Laugenbehälterinneren ins Gehäuseinnere im Bereich des Schutzhohlkörpers vermieden werden. Aus diesem Grund sind sie bei den bekannten Waschmaschinen fest mit der Faltenbalgdichtung verbunden.

Da in der Regel die Lebensdauer der Waschmaschine die Lebensdauer der elektrischen Lampe der Beleuchtungseinrichtung übersteigt, ergibt sich die Notwendigkeit, die Lampe zu wechseln. Bei der DE 41 26 966 A1 und der DE 297 17 295 U1 muß hierzu das Gehäuse der Waschmaschine geöffnet werden. Bei der DE 38 43 385, die die Merkmale des Oberbegriffs des Anspruches 1 enthält, erstreckt sich der Schutzhohlkorper bis zur Vorderwand der Waschmaschine und ist von dort durch eine Öffnung zugänglich, die von einer Schutzkappe verdeckt wird.

Der Erfindung stellt sich das Problem, eine Waschmaschine der eingangs genannten Art zu offenbaren, bei der die Lampe der Beleuchtungseinrichtung auf einfache Weise ausgewechselt werden kann.

Erfindungsgemäß wird dieses Problem durch die Merkmale des Anspruchs 1 gelöst. Bevorzugte Ausführungsformen sind in den Ansprüchen 2-16.

Die mit der Erfindung erreichbaren Vorteile ergeben sich durch den einfachen Zugang zur Lampe vom Laugenbehälterinneren. Hierdurch kann sie der Benutzer der Waschmaschine auf einfache Weise und ohne Werkzeug auswechseln. Die Verbindung des lösbaren Teils mit dem feststehenden Teil des Schutzhohlkörpers kann in vorteilhafter Weise unter Zwischenlage einer Dichtung erfolgen, so daß ein Durchtritt von Feuchtigkeit vom Laugenbehälter ins Gehäuseinnere vermieden wird.

In einer besonders vorteilhaften Ausführungsform umfaßt der Schutzhohlkörper ein fest mit der Faltenbalgdichtung verbundenes Lampengehäuse und eine zum Laugenbehälterinneren hin aus dem Lampengehäuse lösbare Aufnahmehülse, die im gebrauchsfertigen Zustand die Lampe enthält. Die Lampe kann dann mit der Hülse entnommen werden und der Auswechselvorgang wird außerhalb der Waschmaschine vollzogen. Dadurch wird vermieden, daß die Lampe beim Auswechseln in den Laugenbehälter fällt und dort zerstört wird, was wiederum wegen liegengebliebener Glassplitter zu Schäden an der Wäsche oder an Weichteilen im Ablaufsystem führt.

Es ist auch vorteilhaft, wenn das Lampengehäuse die elektrische Kontaktiervorrichtung der Lampe aufnimmt. Hierdurch kann die Faltenbalgdichtung mit der Beleuchtungseinrichtung als Montageeinheit vorgefertigt werden.

In einer besonders vorteilhaften Ausführungsform der erfindungsgemäß ausgebildeten Trommelwaschmaschine sind an der Beleuchtungseinrichtung Schaltmittel angeordnet, durch die der Programmsteuerung der Trommelwaschmaschine die Verbindung des lösbaren Teils mit dem feststehenden Teil des Schutzhohlkörpers signalisierbar sind. Hierdurch kann gewährleistet werden, daß die Waschmaschine nur mit der eingesetzten Schraubkappe oder Aufnahmehülse, d. h., mit abgedichtetem Faltenbalg in Betrieb genommen wird. Dem Benutzer kann so auf einfache Weise angezeigt werden, wenn er nach der Entnahme der Lampe das Einsetzen der neuen vergessen hat.

Bei Verwendung einer Aufnahmehülse erfolgt deren Befestigung im Lampengehäuse in einfachster Weise als Bajonettverschluß, wobei dann die Betätigung der Schaltmittel durch die Drehung der Aufnahmehülse in die Verschlußposition erfolgt. Hierdurch ist einerseits die Hülse einfach zu montieren und demontieren, andererseits wird gewährleistet, daß sie einen definierten Drehweg zurücklegt. Dadurch kann in einfacher Weise durch Drehung der Aufnahmehülse ein Federkontakt auf einer Leiterkarte im Boden des Lampengehäuses durch einen Stift am Boden der Sockelaufnahme betätigt werden.

Ein Ausführungsbeispiel der Erfindung ist in den Zeichnungen rein schematisch dargestellt und wird nachfolgend näher beschrieben. Es zeigt
- Figur 1: einen Querschnitt durch die Faltenbalgdichtung (4) einer erfindungsgemäß ausgebildeten Trommelwaschmaschine im Bereich der Beleuchtungseinrichtung
- Figur 2: die Beleuchtungseinrichtung nach Figur 1 in Explosionsdarstellung
- Figur 3: das Linsenteil (6) der Beleuchtungseinrichtung als Einzelheit in Seitenansicht
- Figur 4: das Lampengehäuse (5) der Beleuchtungseinrichtung als Einzelheit in Draufsicht
- Figur 5: die Leiterkarte (11) Beleuchtungseinrichtung als Einzelheit in Draufsicht
- Figur 6: den Deckel (9) der Beleuchtungseinrichtung als Einzelheit in Seitenansicht

In Figur 1 ist mit 1 die Vorderwand des Gehäuses einer nicht weiter dargestellten stirnseitig beschickbaren Trommelwaschmaschine bezeichnet, die eine kreisförmige Beschickungsöffnung aufweist. Die Beschickungsöffnung ist durch ein topfartiges Bullaugenfenster (nicht dargestellt) in üblicher Weise dicht verschließbar. Im Waschmaschinengehäuse ist ein Laugenbehälter (2) angeordnet, der zur Aufnahme einer umlaufenden, perforierten Waschtrommel (3) dient. Die kreisförmige Beschickungsöffnung für die Waschtrommel (3) ist von einer schlauchartigen Faltenbalgdichtung (4) umgeben, die einerseits am Laugenbehälter (2) und andererseits an der Vorderwand (1) befestigt ist und einen flüssigkeitsdichten Übergang zwischen diesen beiden Teilen bildet.

Außerhalb des Laugenbehälter (2) und damit entfernt vom schwingenden System der Waschmaschine ist eine elektrische Beleuchtungseinrichtung zum Be- bzw. Ausleuchten des Waschtrommel-Innenraums vorgesehen. Die Beleuchtungseinrichtung besteht aus einem Lampengehäuse (5) und einer darin zur Beschickungsöffnung hin lösbar angeordneten Aufnahmehülse (6, 15) die eine elektrische Lampe (7) aufnimmt. Das Lampengehäuse (5) ist in einem in der Faltenbalgdichtung (4) angeordneten Schacht (8) dicht gehalten und wird auf seiner Rückseite durch einen Deckel (9) verschlossen. Es ist mit einem Steg (10) versehen, der in einer Nut im Schacht (nicht dargestellt) geführt wird und so eine positionsgenaue Montage ermöglicht (s. Figur 4). Ein Lampengehäuseboden (5a) teilt das Lampengehäuse (5) in einen zur Beschickungsöffnung gerichteten Bereich, der die Aufnahmehülse (6, 15) aufnimmt, und einen von der Beschickungsöffnung weggerichteten Teil, in dem eine in Figur 5 dargestellte elektrische Kontaktiervorrichtung in Form einer Leiterkarte (11) angeordnet ist. Dieser Bereich wird durch einen Deckel (9) (s. Figur 6) verschlossen und so vor Feuchtigkeit und mechanischer Einwirkung auf die Leiterkarte (11), geschützt. Im Lampengehäuseboden (5a) befinden sich Aussparungen (12a, 12b), außerdem ist ein Zentrierring (13) und ein Zentriemocken (14) angeformt; die Funktion dieser Bauteile wird später erklärt.

Figur 2 zeigt die Beleuchtungseinrichtung in Explosionsdarstellung. Die Aufnahmehülse (6, 15) besteht aus einem transparenten Linsenteil (6) und einer Sockelaufnahme (15), die miteinander verrastbar sind. Zum Austausch der Lampe (7) kann die Verrastung der Sockelaufnahme (15) am Linsenteil (6) gelöst werden. Die Sockelaufnahme (15) dient zur Halterung der Lampe (7), die als Stiftsockellampe ausgebildet ist. Zu diesem Zweck sind in dem Boden der Sockelaufnahme (15) zwei Bohrungen (nicht dargestellt) angeordnet, durch die die Kontaktstifte (16) geführt werden. Zwei Stützwände (17) sichern die Lampe (7) gegen ein seitliches Verkippen und Verhindern so ein Abbrechen der Kontaktstifte (16). An den Boden der Sockelaufnahme (15) ist ein Stift (18) angeformt, dessen Funktion später erklärt wird.

Die Einheit Aufnahmehülse (6,15) Lampe (7) wird durch einen Bajonettverschluß im Lampengehäuse (5) gehalten. Hierzu sind an der Lampengehäuseinnenseite zwei gegenüberliegende Bajonettstifte (19) angeformt und der Mantel (6a) des Linsenteils (6) besitzt zwei Bajonettführungen (20) (s. Figur 3). Die Aufnahmehülse (6, 15)) ist so durch einfaches Herausdrehen zur Beschickungsöffnung hin entnehmbar. Die Breitenmaße der Bajonettstifte (19) sind unterschiedlich und das Breitenmaß der Bajonettführungen (20) ist so ausgelegt, daß die breitere Führung über den breiten Stift, die schmale Führung zwar über den schmalen Stift, aber nicht über den breiten Stift geführt werden kann. Hierdurch wird gewährleistet, daß die Aufnahmehülse (6, 15) immer in der richtigen Position eingesetzt wird. Der Abstand vom Lampengehäuseboden (5a) zur Oberkante der Bajonettstifte ist größer als die freie Länge der Kontaktstifte (16) außerhalb der Aufnahmehülse (6, 15), so daß eine Berührung des Stiftes (18) und der Kontaktstifte (16) mit dem Lampengehäuseboden (5a) außerhalb der dafür vorgesehenen Aussparungen (12a, 12b) verhindert wird. Der Zentrierring (13) und der Zentriernocken (14) dienen zur Führung der Drehbewegung während der Herstellung der Bajonettverriegelung.

Auf der Leiterkarte (11) sind zwei Seitenkontakte (21) zur Herstellung der Stromversorgung und ein Schaltkontakt (22) angeordnet. Die federnden Kontakte (21, 22) werden über nicht dargestellte Leiterbahnen an einen Steckeranschluß (23) geführt und mittels eines Steckers (nicht dargestellt) über Anschlußkabel (nicht dargestellt) mit der Mikroprozessor-Steuerung (nicht dargestellt) der Waschmaschine verbunden. Seitenkontakt 21a führt Strom, Seitenkontakt 21b ist an Masse gelegt, der Schaltkontakt (22) ist an einen Signaleingang der Mikroprozessor-Steuerung gelegt. Im Ruhezustand ist der Schaltkontakt (22) mit dem stromführenden Seitenkontakt 21a verbunden. Die Mikroprozessor-Steuerung erhält dann am Signaleingang ein Stromsignal und erkennt, daß sich die Aufnahmehülse (6, 15) nicht im Lampengehäuse (5) befindet. Hierdurch kann bspw. die Durchführung eines Waschprogramms gesperrt und/oder eine Warnanzeige betätigt werden. Beim Einführen in das Lampengehäuse (5) wird die Aufnahmehülse (6, 15) zur Herstellung der Bajonettverriegelung im Uhrzeigersinn gedreht. Dadurch gelangen die Kontaktstifte (16) der Lampe (7), die sich in den Aussparungen (12a) im Lampengehäuseboden (5a) bewegen, in Anlage an die Seitenkontakte (21), wodurch die Stromversorgung zur Lampe (7) hergestellt wird. Gleichzeitig bewegt sich der Stift (18) in der Aussparung (12b) in Pfeilrichtung und drückt den Schaltkontakt (22) vom Seitenkontakt 21a weg in die gestrichelte Position. Hierdurch wird die Stromzufuhr zum Signaleingang unterbrochen und der Mikroprozessor-Steuerung angezeigt, daß sich die Aufnahmehülse (6, 15) ordnungsgemäß im Lampengehäuse (5) befindet.

Eine Dichtung (24) zwischen dem Linsenteil (6) und dem aus der Faltenbalgdichtung (4) ragenden Lampengehäuserand (5b) verhindert ein Eintreten von Flüssigkeit in das Lampengehäuse (5). Das selbständige Lösen der Aufnahmehülse (6, 15) wird durch eine Hinterrastung (201) in der Bajonettführung (20) verhindert, in der die Bajonettstifte (19) durch den Federdruck der Dichtung (24) gepreßt wird.

Anstelle des Bajonettverschlusses kann eine Schraub- oder Steckfassung verwendet werden. Ebenso ist die Verwendung einer Bajonettsockellampe anstelle der preiswerteren Stiftsockellampe denkbar.

## Patentansprüche

1. Stirnseitig beschickbare Trommelwaschmaschine mit einem Gehäuse, mit einer innerhalb eines Laugenbehälters (2) drehbar angeordneten Trommel (3), wobei sich zwischen dem Gehäuse und dem Laugenbehälter (2) um dessen Beschickungsöffnung eine Faltenbalgdichtung (4) erstreckt, und mit einer Beleuchtungseinrichtung zum Beleuchten des Waschtrommel-Innenraums, bei der eine elektrische Lampe (7) in einem sich durch die Wand der Faltenbalgdichtung (4) erstreckenden Schutzhohlkörper angeordnet ist,
**dadurch gekennzeichnet,**
**daß** der Schutzhohlkörper ein von der Beschickungsöffnung her, d.h. von der Wand der Faltenbalg dichtung (4) aus, lösbares Teil in Form einer Aufnahmehülse 6, 15), welche die elektrische Lampe aufnimmt, besitzt, nach dessen Entnahme die elektrische Lampe (7) ohne Öffnung des Gehäuses auswechselbar ist, wobei der Schutzhohlkörper ein Lampen gehäuse (5) als feststehendes Teil aufweist.

2. Trommelwaschmaschine nach Anspruch 1,
**dadurch gekennzeichnet,**
**daß** die Verbindung der Aufnahmehülse (6, 15) mit dem Lampengehäuse (5) des Schutzhohlkörpers unter Zwischenlage einer Dichtung (24) erfolgt.

3. Trommelwaschmaschine nach einem der Ansprüche 1 oder 2,
**dadurch gekennzeichnet,**
**daß** die zur Beschickungsöffnung gerichtete Aufnahmehülse (6, 15) des Schutzhohlkörpers als Schraub- oder Steckkappe ausgebildet ist.

4. Trommelwaschmaschine nach einem der Ansprüche 1 oder 2,
**dadurch gekennzeichnet,**
**daß** der Schutzhohlkörper ein fest mit der Faltenbalgdichtung (4) verbundenes Lampengehäuse (5) und eine zur Beschickungsöffnung hin aus dem Lampengehäuse (5) lösbare Aufnahmehülse (6, 15) umfaßt, wobei die Aufnahmehülse (6, 15) im gebrauchsfertigen Zustand die Lampe (7) enthält.

5. Trommelwaschmaschine nach Anspruch 4,
**dadurch gekennzeichnet,**
**daß** das Lampengehäuse (5) die elektrische Kontaktiervorrichtung (11, 21, 22) der Lampe (7) aufnimmt.

6. Trommelwaschmaschine nach Anspruch 4 oder 5,
**dadurch gekennzeichnet,**
**daß** der Mantel (6a) und die zur Beschickungsöffnung gerichtete Deckfläche (6b) der Aufnahmehülse (6, 15) als einstückiges, transparentes Linsenteil (6) ausgebildet sind.

7. Trommelwaschmaschine nach mindestens einem der Ansprüche 4 bis 6,
**dadurch gekennzeichnet,**
**daß** die zur Beschickungsöffnung gerichtete Deckfläche der Aufnahmehülse (6, 15) als Sockelaufnahme (15) zur Halterung des Lampensockels ausgebildet ist.

8. Trommelwaschmaschine nach den Ansprüchen 6 und 7,
**dadurch gekennzeichnet,**
**daß** das Linsenteil (6) und die Sockelaufnahme (15) durch Rasteinrichtungen lösbar verbunden sind.

9. Trommelwaschmaschine nach mindestens einem der Ansprüche 1 bis 8,
**gekennzeichnet durch** an der Beleuchtungseinrichtung angeordnete Schaltmittel (18, 21a, 22), **durch** die der Programmsteuerung der Trommelwaschmaschine die Verbindung der Aufnahmehülse (6, 15) mit dem Lampengehäuse (5) des Schutzhohlkörpers signalisierbar sind.

10. Trommelwaschmaschine nach mindestens einem der Ansprüchen 4 bis 9,
**dadurch gekennzeichnet,**
**daß** die Befestigung der Aufnahmehülse (6, 15) im Lampengehäuse (5) als Bajonettverschluß (19, 20) ausgebildet ist und daß die Betätigung der Schaltmittel (18, 21a, 22) durch die Drehung der Aufnahmehülse (6, 15) in die Verschlußposition erfolgt.

11. Trommelwaschmaschine nach Anspruch 9 oder 10,
**dadurch gekennzeichnet,**
**daß** die Schaltmittel einen mit der Programmsteuerung in Verbindung stehenden Schaltkontakt (22) auf einer die elektrische Kontaktiereinrichtung bildenden Leiterkarte (11) beinhalten.

12. Trommelwaschmaschine nach den Ansprüchen 10 und 11,
**dadurch gekennzeichnet,**
**daß** am Boden der Sockelaufnahme (15) ein Stift (18) angeordnet ist, welcher durch Drehung der Aufnahmehülse (6, 15) den Schaltkontakt (22) betätigt.

13. Trommelwaschmaschine nach Anspruch 12,
**dadurch gekennzeichnet,**
**daß** die Lampe (7) einen Stiftsockel besitzt, dessen Kontaktstifte (16) bei Drehung der Aufnahmehülse (6, 15) in die Verschlußposition zur Anlage mit zwei auf der Leiterkarte (11) angeordneten Seitenkontakten (21) kommen

14. Trommelwaschmaschine nach Anspruch 13,
**dadurch gekennzeichnet,**
**daß** die Sockelaufnahme (15) Stützwände (17) zur drehfesten Aufnahme der Lampe (7) besitzt.

15. Trommelwaschmaschine nach mindestens einem der Ansprüche 1 bis 12,
**dadurch gekennzeichnet,**
**daß** die Lampe (7) einen Bajonettsockel besitzt.

16. Trommelwaschmaschine nach mindestens einem der Ansprüche 1 bis 15,
**dadurch gekennzeichnet,**
**daß** das Lampengehäuse (5) auf der von der Beschickungsöffnung weg gerichteten Seite durch einen Deckel (9) abgeschlossen wird.

## Claims

1. Front-loadable drum-type washing machine, having a housing, a drum (3) which is rotatably disposed internally of a washing liquid container (2), a bellows seal (4) extending between the housing and the washing liquid container (2) around the charging aperture thereof, and an illuminating apparatus for illuminating the interior of the washing drum, wherein an electrical lamp (7) is disposed in a protective hollow body extending through the wall of the bellows seal (4), **characterised in that** the protective hollow body has a portion, which is detachable from the charging aperture, i.e. from the wall of the bellows seal (4), and is in the form of an accommodation sleeve (6,15), which accommodates the electrical lamp, the electrical lamp (7) being interchangeable without opening the housing after said portion has been removed, and the protective hollow body having a lamp housing (5) as a stationary component part.

2. Drum-type washing machine according to claim 1, **characterised in that** the accommodation sleeve (6,15) is connected to the lamp housing (5) of the protective hollow body by the interposition of a seal (24).

3. Drum-type washing machine according to one of claims 1 or 2, **characterised in that** the accommodation sleeve (6,15) of the protective hollow body, which sleeve is orientated towards the charging aperture, is in the form of a screw cap or a plug-in cap.

4. Drum-type washing machine according to one of claims 1 or 2, **characterised in that** the protective hollow body includes a lamp housing (5), which is securedly connected to the bellows seal (4), and an accommodation sleeve (6,15), which is detachable from the lamp housing (5) towards the charging aperture, the accommodation sleeve (6,15) containing the lamp (7) in the ready-to-use state.

5. Drum-type washing machine according to claim 4, **characterised in that** the lamp housing (5) accommodates the electrical contacting device (11, 21, 22) of the lamp (7).

6. Drum-type washing machine according to claim 4 or 5, **characterised in that** the casing (6a) and the covering surface (6b) of the accommodation sleeve (6,15), which surface is orientated towards the charging aperture, are in the form of a one-piece, transparent lens portion (6).

7. Drum-type washing machine according to at least-one -of claims-4 to 6, **characterised in that** the covering surface of the accommodation sleeve (6,15), which surface is orientated towards the charging aperture, is in the form of a socket receiving means (15) to retain the lamp socket.

8. Drum-type washing machine according to claims 6 and 7, **characterised in that** the lens portion (6) and the socket receiving means (15) are detachably connected by locking means.

9. Drum-type washing machine according to at least one of claims 1 to 8, **characterised by** switching means (18, 21a, 22) which are disposed on the illuminating apparatus, and through which the connection between the accommodation sleeve (6,15) and the lamp housing (5) of the protective hollow body can be signalled to the program control of the drum-type washing machine.

10. Drum-type washing machine according to at least one of claims 4 to 9, **characterised in that** the means for securing the accommodation sleeve (6,15) in the lamp housing (5) is in the form of a bayonet-type locking member (19, 20), and **in that** the switching means (18, 21a, 22) are actuated by rotating the accommodation sleeve (6, 15) into the locked position.

11. Drum-type washing machine according to claim 9 or 10, **characterised in that** the switching means include a switching contact (22), which communicates with the program control, on a printed circuit card (11), which forms the electrical contacting apparatus.

12. Drum-type washing machine according to claims 10 and 11, **characterised in that** a pin (18), which actuates the switching contact (22) by rotating the accommodation sleeve (6,15), is disposed on the base of the socket receiving means (15).

13. Drum-type washing machine according to claim 12, **characterised in that** the lamp (7) has a pin socket, the contact pins (16) of which come to abut against two lateral contacts (21), disposed on the printed circuit card (11), during rotation of the accommodation sleeve (6,15) into the locked position.

14. Drum-type washing machine according to claim 13, **characterised in that** the socket receiving means (15) has means (supporting walls 17) for the non-rotatable accommodation of the lamp (7).

15. Drum-type washing machine according to at least one of claims 1 to 12, **characterised in that** the lamp (7) has a bayonet-type socket.

16. Drum-type washing machine according to at least one of claims 1 to 15, **characterised in that** the lamp housing (5) is terminated by a cover (9) on the side orientated away from the charging aperture.

## Revendications

1. Machine à laver à tambour avec chargement frontal comprenant un carter, un tambour (3) agencé de manière rotative à l'intérieur d'une cuve de lavage (2), un joint d'étanchéité (4) en forme de soufflet étant disposé entre le carter et la cuve de lavage (2) autour de l'ouverture de chargement de celle-ci, et comprenant un dispositif d'éclairage, qui est destiné à éclairer le volume intérieur du tambour de lavage et dans lequel est agencée une lampe électrique (7) dans un corps creux de protection qui s'étend à travers la paroi du joint d'étanchéité (4) en forme de soufflet, **caractérisée en ce que** le corps creux de protection est formé par une partie amovible, pouvant être détachée à partir de l'ouverture de chargement, c'est-à-dire à partir de la paroi du joint d'étanchéité (4) en forme de soufflet et conçue sous forme de douille de réception (6, 15) destinée à recevoir la lampe électrique (7), la lampe électrique (7) pouvant être remplacée sans ouvrir le carter une fois que ladite partie amovible est extraite, le corps creux de protection comportant un boîtier pour lampe (5) formant une partie fixe.

2. Machine à laver à tambour selon la revendication 1, **caractérisée en ce que** l'assemblage de la douille de réception (6, 15) avec le boîtier de la lampe (5) du corps creux de protection est réalisé en intercalant un joint d'étanchéité (24).

3. Machine à laver à tambour selon la revendication 1 ou 2, **caractérisée en ce que** la douille de réception (6, 15) du corps creux de protection, orientée vers l'ouverture de chargement, est conçue sous forme de calotte à visser ou à encliqueter.

4. Machine à laver à tambour selon la revendication 1 ou 2, **caractérisée en ce que** le corps creux de protection comporte un boîtier de la lampe (5), assemblé fermement avec le joint d'étanchéité (4) en forme de soufflet, et une douille de réception (6, 15) pouvant être détachée du boîtier de la lampe (5) vers l'ouverture de chargement, la douille de réception (6, 15) contenant la lampe (7) à l'état prêt à l'emploi.

5. Machine à laver à tambour selon la revendication 4, **caractérisée en ce que** le dispositif de connexion électrique (11, 21, 22) de la lampe (7) est logé dans le boîtier de la lampe (5).

6. Machine à laver à tambour selon la revendication 4 ou 5, **caractérisée en ce que** la paroi latérale (6a) et la surface de protection (6b), orientée vers l'ouverture de chargement, de la douille de réception (6, 15) sont conçues sous forme de partie transparente en forme de lentille (6), conçue en une seule pièce.

7. Machine à laver à tambour selon l'une quelconque des revendications 4 à 6, **caractérisée en ce que** la surface de protection, orientée vers l'ouverture de chargement, de la douille de réception (6, 15) est conçue sous forme de logement pour culot (15) destiné à retenir le culot de la lampe.

8. Machine à laver à tambour selon les revendications 6 et 7, **caractérisée en ce que** la partie en forme de lentille (6) et le logement du culot (15) sont assemblés de manière amovible au moyen d'éléments à encliqueter.

9. Machine à laver à tambour selon l'une quelconque des revendications 1 à 8, **caractérisée par** des moyens de commutation (18, 21a, 22) agencés au niveau du dispositif d'éclairage, par lesquels l'assemblage entre la douille de réception (6, 15) et le boîtier de la lampe (5) du corps creux de protection est signalé au dispositif de commande du programme de la machine à laver.

10. Machine à laver à tambour selon l'une quelconque des revendications 4 à 9, **caractérisée en ce que** le moyen de fixation de la douille de réception (6, 15) dans le boîtier de la lampe (5) est conçu sous forme d'assemblage à baïonnette (19, 20) et **en ce que** les moyens de commutation (18, 21a, 22) sont activés par la rotation de la douille de réception (6, 15) vers la position de verrouillage.

11. Machine à laver à tambour selon la revendication 9 ou 10, **caractérisée en ce que** les moyens de commutation comportent un contact de commutation (22), relié au dispositif de commande du programme et logé sur une carte à circuits imprimés (11) formant le dispositif de connexion électrique.

12. Machine à laver à tambour selon les revendications 10 et 11, **caractérisée en ce qu'**au fond du logement du culot (15) est agencé un plot (18) qui actionne le contact de commutation (22) par la rotation de la douille de réception (6, 15).

13. Machine à laver à tambour selon la revendication 12, **caractérisée en ce que** la lampe (7) est munie d'un culot à fiches, dont les fiches de contact (16) viennent en appui contre deux contacts latéraux (21) agencés sur la carte à circuits imprimés (11) lorsque la douille de réception (6, 15) est entraînée en rotation vers la position de verrouillage.

14. Machine à laver à tambour selon la revendication 13, **caractérisée en ce que** le logement du culot (15) est muni de moyens (parois de support 17), par lesquels la lampe (7) est logée de manière immobilisée en rotation.

15. Machine à laver à tambour selon l'une quelconque des revendications 1 à 12, **caractérisée en ce que** la lampe (7) est munie d'un culot à baïonnette.

16. Machine à laver à tambour selon l'une quelconque des revendications 1 à 15, **caractérisée en ce que** le boîtier de la lampe (5) est fermé par un couvercle (9) sur le côté opposé à l'ouverture de chargement.
